# EUROPÄISCHE PATENTANMELDUNG

(11) **EP 4 155 550 A1**
(43) Veröffentlichungstag der Anmeldung: **29.03.2023**
(21) Anmeldenummer: 22217289.2
(22) Anmeldetag: 30.12.2022
(51) Int. Cl.: F04D 19/04, F04D 29/02, F04D 29/32

(54) **VAKUUMPUMPE UND VERFAHREN ZUM BETREIBEN EINER VAKUUMPUMPE**

(71) Anmelder: Pfeiffer Vacuum Technology AG, 35614 Asslar (DE)
(72) Erfinder: Wirth, Niklas, 35633 Lahnau (DE)
(74) Vertreter: Manitz Finsterwald Patent- und Rechtsanwaltspartnerschaft mbB

(57) **Zusammenfassung**

Die vorliegende Erfindung betrifft eine Vakuumpumpe, insbesondere Turbomolekularpumpe, mit einem Gehäuse und zumindest einer in dem Gehäuse angeordneten Pumpstufe, die einen Stator und einen im Betrieb relativ zum Stator um eine Drehachse rotie¬ren-den, mit dem Stator pumpwirksam zusammenwirkenden Rotor umfasst, wobei der Rotor wenigstens ein Rotorbauteil umfasst, welches aus einem keramischen Material gefertigt ist. Ferner betrifft die vorliegende Erfindung ein Verfahren zum Betreiben einer Vakuumpumpe, wobei die Temperatur der Rotorschaufeln während des Betriebs höher als 90,0 °C, insbesondere höher als 100 °C ist.

## Beschreibung

Die Erfindung betrifft eine Vakuumpumpe, insbesondere Turbomolekularpumpe, mit einem Gehäuse und zumindest einer in dem Gehäuse angeordneten Pumpstufe, die einen Stator und einen im Betrieb relativ zum Stator um eine Drehachse rotierenden, mit dem Stator pumpwirksam zusammenwirkenden Rotor umfasst. Zudem betrifft die Erfindung ein Verfahren zum Betreiben einer Vakuumpumpe.

In Abhängigkeit von Art und Menge der geförderten Gase kommt es während des Betriebs einer Vakuumpumpe, insbesondere einer Turbomolekularpumpe (TMP), zu einer Erhitzung des Rotors. Rotorbauteile, insbesondere Rotorscheiben, der Vakuumpumpe werden daher im Betrieb nicht nur starken Spannungen, sondern auch hohen Temperaturen ausgesetzt. In vielen Vakuumanwendungen führt die Förderung einer großen Gasmenge dazu, dass eine Vakuumpumpe, insbesondere eine Turbomolekularpumpe, an ihrem Limit betrieben wird, weil der Rotor die maximale Temperatur erreicht, bis zu der er zuverlässig einer dauerhaften Belastung ausgesetzt werden kann. Die Erhitzung des Rotors kann sich negativ auf dessen Lebensdauer auswirken und die maximale mit der Vakuumpumpe förderbare Gasmenge begrenzen. Bei zu hohen Temperaturen beginnt das Material zu flie-ßen, wodurch es zu einer Unwucht oder im schlimmsten Fall zu Kontakt mit Statorbauteilen kommt.

Bei herkömmlichen Rotorbauteilen, die aus metallischen Werkstoffen, z.B. aus Aluminium, gefertigt sind, insbesondere den Rotorscheiben, ist die Rotortemperatur daher üblicherweise auf 90 °C begrenzt. Die Erhitzung des Rotors erfolgt durch Gasreibung, wobei die Reibleistung dem Quadrat der Umfangsgeschwindigkeit proportional ist. Daher ist bei kleinen Turbomolekularpumpen mit einem Rotordurchmesser von unter 80 mm die Drehzahl auf maximal 90.000 Umdrehungen pro Minute (U/min), bei mittleren Pumpen mit einem Rotordurchmesser von 80 mm bis 150 mm auf maximal 60.000 U/min bis 66.000 U/min, bei großen Pumpen mit einem Rotordurchmesser von über 150 mm bis 200 mm auf maximal 50.000 U/min, und bei sehr großen Pumpen mit einem Rotordurchmesser von über 200 mm auf maximal 30.000 bis 38.000 U/min begrenzt.

Abgesehen von diesen sicherheitsrelevanten Aspekten kann die Begrenzung der Rotortemperatur dazu führen, dass in der verhältnismäßig kalten Pumpe Gase kondensieren, was zu einem erhöhten Verschleiß führt. Um diesen Verschleiß zu verringern, ist es wünschenswert, die Temperaturen innerhalb der Vakuumpumpe zu erhöhen, damit weniger Gase darin kondensieren. Dies ist bei herkömmlichen Vakuumpumpen jedoch aufgrund des Fließens des metallischen Materials der Rotorbauteile bei hohen Temperaturen, d.h. > 90 °C, nicht möglich.

Die der vorliegenden Erfindung zugrundeliegende Aufgabe besteht daher darin, die Leistungsfähigkeit von Vakuumpumpen, insbesondere von Turbomolekularpumpen, zu erhöhen.

Die Lösung dieser Aufgabe erfolgt durch eine Vakuumpumpe gemäß Anspruch 1.

Eine solche Vakuumpumpe, insbesondere Turbomolekularpumpe, mit einem Gehäuse und zumindest einer in dem Gehäuse angeordneten Pumpstufe, umfasst einen Stator und einen im Betrieb relativ zum Stator um eine Drehachse rotierenden, mit dem Stator pumpwirksam zusammenwirkenden Rotor, wobei der Rotor wenigstens ein Rotorbauteil umfasst, welches aus einem keramischen Material gefertigt ist.

Mit dem Begriff "Keramik" werden allgemein nichtmetallisch-anorganische Werkstoffe bezeichnet, die eine kristalline oder zumindest teilkristalline Struktur aufweisen. In der Regel werden sie bei Raumtemperatur aus einer Rohmasse geformt und erhalten ihre typischen Werkstoffeigenschaften durch einen Sintervorgang bei hohen Temperaturen.

Keramische Materialien weisen mehrere Vorteile gegenüber metallischen Werkstoffen wie Aluminium auf. Einerseits weisen diese Stoffe sehr hohe Schmelzpunkte und entsprechend hohe Warmfestigkeiten auf, die grundsätzlich Anwendungstemperaturen bis etwa 1500°C erlauben; andererseits sind ihre thermischen Längenausdehnungskoeffizienten niedrig und liegen typischerweise in einem Bereich von 10·10⁻⁶ K⁻¹ oder darunter, während beispielsweise der entsprechende Wert für Aluminium 23·10⁻⁶ K⁻¹ beträgt.

Wenn Teile des Rotors aus Keramik gebildet werden, ist es daher möglich, die Pumpe bei höheren Rotortemperaturen, z.B. mit höheren Rotordrehzahlen, zu betreiben, als dies mit herkömmlichen metallischen Rotorteilen möglich wäre.

Gleichzeitig können aufgrund der wesentlich geringeren Tendenz des keramischen Rotormaterials zur Wärmeausdehnung und dessen im Vergleich zu üblichen metallischen Werkstoffen deutlich höheren E-Moduls (beispielsweise 380 bis 430 GPa für Siliciumcarbid, hingegen nur 72 GPa für Aluminium) kleinere Abstände zwischen Rotor und Stator realisiert werden, als wegen der oben genannten Kollisionsgefahr bei metallischen Rotorbauteilen vorgesehen werden müssen. Dies ist vorteilhaft, weil bei kleineren Spaltweiten (z.B. zwischen den radial äußeren Enden der Rotorscheiben und dem Stator bzw. zwischen den radialen inneren Enden der Statorscheiben und dem Rotor) eine geringere Tendenz zur unerwünschten Rückströmung des Gases entgegen der Förderrichtung besteht, welche die Saugleistung und die Kompression der Vakuumpumpe herabsetzt.

Ein weiterer Vorteil keramischer Materialien gegenüber üblichen metallischen Werkstoffen, wie Aluminium oder Aluminiumlegierungen, ist ihre größere Oxidations- und Korrosionsbeständigkeit, z.B. gegenüber reaktiven Gasen.

Bei der Urformung des Rotors bzw. Rotorbauteils kommt bevorzugt ein Sinterverfahren zur Anwendung, d.h. das in der erfindungsgemäßen Vakuumpumpe eingesetzte Rotorbauteil wird durch Anwendung eines Formgebungs- und Sinterprozesses aus einem pulvrigen oder körnigen Werkstoff hergestellt. Hierbei wird das als Rohstoff dienende Pulver oder Granulat zunächst in einem Werkzeug unter Druck zu einem Grünkörper verdichtet. Dieser ungesinterte Pressling weist noch keine nennenswerte Festigkeit auf. Um zu einem vakuumtechnisch brauchbaren Rotorbauteil zu kommen, ist daher eine anschließende Sinterung nötig. Diese besteht in einer Wärmebehandlung unter Schutzgas (z.B. Stickstoff, Wasserstoff) oder Vakuum bei verhältnismäßig hoher Temperatur, ist überwiegend eine Festkörperreaktion, unter Umständen in Gegenwart einer gewissen Menge flüssiger Phase, und bewirkt einen thermisch aktivierten Stofftransport. Das Ergebnis der Sinterung ist die Verbindung der einzelnen Werkstoffpartikel zu einem zusammenhängenden Sinterformteil mit hoher Festigkeit.

Der Sintervorgang soll zur Erzielung günstiger mechanischer Eigenschaften ein möglichst porenarmes Gefüge erzeugen. Um dies zu erreichen, werden bei der Herstellung des in der vorliegenden Erfindung verwendeten Rotorbauteils bevorzugt zusätzliche Maßnahmen getroffen, welche die Verdichtung fördern. Hierfür geeignete Maßnahmen sind beispielsweise Sintern unter Vakuum, Verwendung von Sinterhilfsmitteln, Verwendung sehr feinkörniger Rohstoffe (Teilchengrößen unter 5 µm), Flüssigphasensintern oder Heißpressverfahren, z.B. heißisostatisches Pressen (HIP). Press- und Sintervorgänge können bei Bedarf auch wiederholt werden, um z.B. eine zusätzliche Nachverdichtung zu erreichen. Wenn das keramische Material Siliciumcarbid oder Siliciumnitrid ist, kann es bevorzugt auch durch ein Reaktionssintern verdichtet werden, bei dem die eigentliche keramische Substanz erst während des Sinterns durch eine chemische Reaktion erzeugt wird, also zum Beispiel durch Sintern eines gepressten SiC-Si-Gemisches in CO-Atmosphäre oder eines gepressten SiC-C-Gemisches in Si-Dampf-Atmosphäre bzw. eines Si-Pressteils in N₂- oder NH₃-Atmosphäre. Ein bedeutender Vorteil des Reaktionssinterns besteht darin, dass nur ein geringe Sinterschrumpfung auftritt, so dass relativ maßgenaue Produkte hergestellt werden können.

Die keramischen Werkstoffe lassen sich in drei Hauptgruppen unterteilen, nämlich Silikat-, Oxid- und Nichtoxidkeramik. Silikatkeramische Produkte sind zwar relativ preiswert, den Oxid- und insbesondere Nichtoxidkeramiken jedoch in ihren mechanischen Eigenschaften unterlegen. Für die Herstellung mechanisch und/oder thermisch beanspruchter Bauteile, wie der in der erfindungsgemäßen Pumpe verwendeten Rotorbauteile, werden daher vorteilhaft oxidische bzw. nichtoxidische Keramikwerkstoffe eingesetzt, da sie höhere Härte, Festigkeit, Warmfestigkeit und Temperaturwechselbeständigkeit zeigen.

Das keramische Material ist deshalb bevorzugt eine Oxid- oder Nichtoxidkeramik. Beispiele für geeignete oxidische Keramikwerkstoffe sind Aluminiumoxid, Magnesiumoxid, Titanoxid, Zirkoniumoxid, oder Mischungen von einem oder mehreren der genannten Oxide, wie beispielsweise Aluminiumtitanat oder mit Zirkoniumoxid verstärktes Aluminiumoxid (ZTA, Zirconia-Toughened Aluminum Oxide). Besonders geeignet ist Aluminiumoxid, da es eine vergleichsweise hohe Temperaturbeständigkeit aufweist, während seine Dichte und sein thermischer Längenausdehnungskoeffizient relativ niedrig sind. Ganz besonders geeignete Oxidkeramiken sind sogenannte "Sialone", Silicium-Aluminiumoxid-Nitride, die aus Siliciumnitrid durch gezielte Zusätze von Al₂O₃ und ggf. weiteren Metalloxiden erhalten werden.

Bevorzugter ist das keramische Material eine Nichtoxidkeramik. Zu den nichtoxidischen Keramikwerkstoffen gehören beispielsweise Boride, Silicide, Carbide und Nitride. Geeignete Nichtoxidkeramiken sind zum Beispiel die Carbide, Nitride, Silicide oder Boride von Aluminium, Hafnium, Molybdän, Tantal, Titan, Wolfram, Zirkonium, (im Fall der Carbide, Nitride und Silicide) Bor oder (im Fall der Carbide, Nitride und Boride) Silicium. Anders als oxidische Keramikwerkstoffe, die überwiegend ionisch gebunden sind, herrscht in nichtoxidischen Keramikwerkstoffen kovalenter Bindungscharakter vor. Nichtoxidkeramiken weisen daher eine hohe mechanische und thermische Stabilität auf. Besonders vorteilhaft wirkt sich, aus den oben bereits genannten Gründen, ihr gegenüber Oxidkeramiken noch einmal verringerter thermischer Längenausdehnungskoeffizient aus. Beispiele für gut geeignete Nichtoxidkeramiken sind Siliciumcarbid und Siliciumnitrid, die sich gegenüber anderen keramischen Werkstoffen u.a. durch eine geringere Bruchempfindlichkeit auszeichnen.

Noch bevorzugter ist das keramische Material eine Nichtoxidkeramik, die ein Borid, ein Nitrid, ein Carbid oder ein Gemisch von zweien oder mehreren derselben ist. Beispiele für geeignete Boride, Nitride oder Carbide sind Borcarbid, Bornitrid, Siliciumborid, Siliciumcarbid, Siliciumnitrid, Titancarbid, Titannitrid, Wolframcarbid, Zirkoniumborid und Gemische von zweien oder mehreren derselben, insbesondere Borcarbid, Bornitrid, Siliciumcarbid, Siliciumnitrid, Titancarbid, und Gemische von zweien oder mehreren derselben. Besonders bevorzugt ist das keramische Material Aluminiumnitrid, Borcarbid, Bornitrid, Siliciumcarbid, Siliciumnitrid, oder ein Gemisch von zweien oder mehreren derselben. Diese Materialien zeichnen sich durch besonders niedrige thermische Längenausdehnungskoeffizienten bei einer zugleich niedrigen Dichte aus, die in der gleichen Größenordnung liegt wie diejenige von Aluminium (ca. 3 g/cm³). Letzteres ist vorteilhaft, weil der Ersatz von Aluminium durch Keramik somit nicht zwangsläufig zu einer Gewichtszunahme der Vakuumpumpe führt.

Ganz besonders bevorzugt ist das keramische Material Aluminiumnitrid, Borcarbid, Bornitrid oder Siliciumcarbid. Diese Materialien weisen eine besonders hohe Wärmeleitfähigkeit auf, was ihre Temperaturwechselbeständigkeit verbessert und die Wärmeabfuhr vom Rotor, z.B. zum Stator und zum Gehäuse, erleichtert.

Noch stärker bevorzugt ist das keramische Material Borcarbid, Bornitrid oder Siliciumcarbid. Diese Materialien weisen eine besonders hohe Temperaturbeständigkeit in Verbindung mit einer besonders niedrigen Dichte auf.

Am bevorzugtesten ist das keramische Material Siliciumcarbid. Dieses Material weist neben einem vergleichsweise günstigen Preis und einem sehr hohen E-Modul auch eine besonders hohe chemische Beständigkeit auf, selbst gegenüber reaktiven Stoffen und bei erhöhten Temperaturen. Dies kann beispielsweise dann vorteilhaft sein, wenn die Vakuumpumpe korrosiven Medien ausgesetzt ist, etwa bei Verwendung in Beschichtungsprozessen oder der Halbleitertechnik.

Wenn das keramische Material Siliciumcarbid ist, handelt es sich bei dem Siliciumcarbid bevorzugt um ein "dichtes", also weitgehend porenfreies Material. Beispiele für geeignete dichte Siliciumcarbid-Werkstoffe sind Flüssigphasengesintertes Siliciumcarbid (LPSIC), Drucklos Gesintertes Siliciumcarbid (SSIC), Heiß Gepresstes Siliciumcarbid (HPSIC), Heiß Isostatisch Gepresstes Siliciumcarbid (HIPSIC) und Reaktionsgebundenes Silicium-infiltriertes Siliciumcarbid (SISIC).

Wie oben ausgeführt, ist es zur Begrenzung der Rückströmung günstig, wenn die Spaltbreite zwischen Rotor und Stator optimiert werden kann, ohne dass dabei eine starke Ausdehnung des Rotormaterials beim Erwärmen auf Betriebstemperatur berücksichtigt werden muss. Es ist daher bevorzugt, wenn das keramische Material im Temperaturbereich von -50 °C bis +400 °C einen thermischen Längenausdehnungskoeffizient α von 10·10⁻⁶ K⁻¹ oder weniger, bevorzugter von 7,5·10⁻⁶ K⁻¹ oder weniger, noch bevorzugter von 5·10⁻⁶ K⁻¹ oder weniger, am bevorzugtesten von 4·10⁻⁶ K⁻¹ oder weniger aufweist.

Grundsätzlich kann die vorliegende Erfindung mit Vorteil in allen Vakuumpumpen zum Einsatz kommen, die einen relativ zu einem Stator drehbaren Rotor aufweisen, also beispielsweise Seitenkanalvakuumpumpen, Schraubenvakuumpumpen oder Turbomolekularpumpen. Besonders vorteilhaft wirken sich die genannten positiven Eigenschaften keramischer Rotormaterialien aus, wenn der Rotor bei den hohen Drehzahlen betrieben wird, wie sie in Turbomolekularpumpen üblich sind. Daher ist bevorzugt die Vakuumpumpe eine Turbomolekularpumpe und die Pumpstufe eine Turbomolekularpumpstufe und/oder eine Holweckstufe. Das aus einem keramischen Material gefertigte Rotorbauteil kann also zumindest einen Teil eines beschaufelten Turborotors und/oder zumindest einen Teil einer Holweck-Rotorhülse einer Turbomolekularpumpe bilden.

Die Schaufeln des Rotors (bzw. die Holweck-Rotorhülse) befinden sich in geringer räumlicher Entfernung zu verschiedenen Statorbauteilen (z.B. Statorscheiben oder Distanzringen einer Turbopumpstufe bzw. Stegspitzen eines Holweckstators); bei thermischer Ausdehnung des Materials durch Erwärmung besteht hier also die größte Kollisionsgefahr. Zugleich bilden die Schaufeln denjenigen Teil des Rotors, der sich aufgrund von Gasreibung besonders stark erwärmt. Daher ist es bevorzugt, dass das wenigstens eine Rotorbauteil eine Rotorscheibe mit einer Vielzahl von Rotorschaufeln ist. Grundsätzlich ist es möglich, nur einzelne Rotorscheiben des Rotors mit Rotorschaufeln aus Keramik auszustatten, während die Rotorschaufeln weiterer, am selben Rotor befindlicher Rotorscheiben aus einem anderen, z.B. metallischen, Material gefertigt sind. Um entlang der axialen Ausdehnung des Rotors ein möglichst gleichmäßiges thermisches Ausdehnungsverhalten zu erreichen, ist es jedoch bevorzugt, dass alle Rotorschaufeln des Rotors aus dem keramischen Material gefertigt sind.

Die Rotorscheiben können in Form einzelner Scheiben oder als Paket mehrerer Rotorscheiben an der Rotorwelle angebracht sein.

Rotorschaufeln und Rotorwelle können aus dem gleichen Material oder aus verschiedenen Materialien gebildet sein. Dabei kann die Rotorwelle aus einem keramischen oder einem nicht-keramischen, insbesondere metallischen, Material hergestellt sein. Wenn die Rotorwelle und alle daran angebrachten Rotorscheiben aus dem gleichen keramischen Material gebildet sind, ergibt sich der Vorteil, dass bei Betriebstemperatur das Auftreten von Spannungen im Rotor aufgrund unterschiedlicher thermischer Ausdehnungskoeffizienten vermieden werden kann. Wenn die Rotorwelle und alle daran befindlichen Rotorscheiben zudem einstückig aus dem gleichen keramischen Material gebildet sind, ergibt sich außerdem der Vorteil, dass eine möglichst feste Verbindung zwischen den Rotorschaufeln und der Rotorwelle erzielt werden kann.

Es ist daher bevorzugt, dass das wenigstens eine Rotorbauteil eine Rotorscheibe mit einer Vielzahl an Rotorschaufeln ist, alle Rotorscheiben aus dem keramischen Material gefertigt sind, und die Rotorwelle aus einem metallischen Material oder aus dem keramischen Material gebildet ist, wobei der Rotor, in einer ersten besonders bevorzugten Ausführungsform, eine Rotorwelle aus einem metallischen Werkstoff und einzelne Rotorscheiben aus Keramik umfasst, oder, in einer zweiten besonders bevorzugten Ausführungsform, eine Rotorwelle aus einem metallischen Werkstoff und ein Rotorscheibenpaket aus Keramik umfasst, oder, in einer dritten besonders bevorzugten Ausführungsform, eine Rotorwelle aus Keramik und einzelne Rotorscheiben aus Keramik umfasst, oder, in einer vierten bevorzugten Ausführungsform, eine Rotorwelle aus Keramik und ein Rotorscheibenpaket aus Keramik umfasst, oder, in einer fünften bevorzugten Ausführungsform, Rotorscheiben und eine Rotorwelle umfasst, die aus einem Stück Keramik gebildet sind.

Wenn die Rotorwelle aus einem metallischen Werkstoff gebildet ist, dann ist der hierfür verwendete metallische Werkstoff bevorzugt Aluminium oder eine Aluminiumlegierung, besonders bevorzugt Aluminium.

Wie oben erläutert, ermöglichen es die im Vergleich zu herkömmlichen metallischen Werkstoffen wie Aluminium relativ niedrigen thermischen Ausdehnungskoeffizienten und höheren E-Moduli keramischer Materialien, die Rückströmung entgegen der Pumprichtung zu vermindern, indem ein verengter Spalt zwischen Rotor- und Statorbauteilen vorgesehen wird, ohne dass dadurch das Kollisionsrisiko im Vergleich zu herkömmlichen metallischen Rotoren ansteigt.

Im zusammengesetzten Zustand bei Stillstand der Vakuumpumpe ist daher ein sich in radialer Richtung erstreckender Spalt zwischen dem wenigstens einen Rotorbauteil und dem diesem in radialer Richtung nächstliegenden Statorbauteil bei kleinen Pumpen bevorzugt weniger als 0,75 mm weit, bevorzugter weniger als 0,7 mm, noch bevorzugter weniger als 0,6 mm, besonders bevorzugt weniger als 0,5 mm, ganz besonders bevorzugt weniger als 0,4 mm, am bevorzugtesten weniger als 0,35 mm, bei mittelgroßen Pumpen bevorzugt weniger als 0,90 mm, bevorzugter weniger als 0,8 mm, noch bevorzugter weniger als 0,7 mm, besonders bevorzugt weniger als 0,6 mm, ganz besonders bevorzugt weniger als 0,5 mm, am bevorzugtesten weniger als 0,45 mm, und bei großen und sehr großen Pumpen bevorzugt weniger als 1,5 mm, bevorzugter weniger als 1,35 mm, noch bevorzugter weniger als 1,2 mm, besonders bevorzugt weniger als 1,0 mm, ganz besonders bevorzugt weniger als 0,9 mm, am bevorzugtesten weniger als 0,8 mm. Insbesondere ist in diesem Zusammenhang das wenigstens eine Rotorbauteil eine Rotorscheibe einer Turbopumpstufe mit einer Vielzahl von Rotorschaufeln und das diesem in radialer Richtung nächstliegende Statorbauteil ein Distanzring der Turbomolekularpumpstufe.

Unter einer "kleinen Pumpe" ist in der vorliegenden Offenbarung eine Vakuumpumpe mit einem Rotordurchmesser von weniger als 80 mm, unter einer "mittelgroßen Pumpe" eine Vakuumpumpe mit einem Rotordurchmesser von 80 mm bis 150 mm, unter einer "großen Pumpe" eine Vakuumpumpe mit einem Rotordurchmesser von über 150 mm bis 200 mm, und unter einer "sehr großen Pumpe" eine Vakuumpumpe mit einem Rotordurchmesser von über 200 mm zu verstehen. Die genannten Größen beziehen sich jeweils auf den Außendurchmesser. Bei einem Turborotor beziehen sich die genannten Größen auf den Außendurchmesser der Rotorscheiben.

Der Ausdruck "bei Stillstand" soll in der vorliegenden Offenbarung bedeuten, dass nicht nur der Rotor stillsteht und keine Rotation (mehr) stattfindet, sondern auch, dass die Pumpe keine gegenüber der Umgebungstemperatur erhöhte Temperatur (mehr) aufweist. Das heißt, der Ausdruck "bei Stillstand der Pumpe" kann zum Beispiel keinen Zustand bezeichnen, in dem der Rotor erst kurz zuvor zum Stillstand gekommen ist und noch seine Betriebstemperatur aufweist.

Unabhängig von der Größe der Pumpe bzw. dem Durchmesser des Rotors ist im zusammengesetzten Zustand bei Stillstand der Vakuumpumpe ein sich in radialer Richtung erstreckender Spalt zwischen dem wenigstens einen Rotorbauteil und dem diesem in radialer Richtung nächstliegenden Statorbauteil bevorzugt 10%, bevorzugter 20%, noch bevorzugter 25%, besonders bevorzugt 30%, ganz besonders bevorzugt 40%, am bevorzugtesten 50% weniger weit als der entsprechende Spalt in einer ansonsten baugleichen Vakuumpumpe, in welcher der Rotor auf herkömmliche Weise aus Aluminium gefertigt ist.

Ferner löst die vorliegende Erfindung die zugrundeliegende Aufgabe durch ein Verfahren nach Anspruch 13, wobei es sich um ein Verfahren zum Betreiben einer Vakuumpumpe gemäß der vorliegenden Erfindung handelt. Erfindungsgemäß ist hierbei die Rotortemperatur, insbesondere die Temperatur der Rotorschaufeln, im Betrieb höher als 90,0 °C, bevorzugt höher als 100 °C, bevorzugter höher als 110°C, noch bevorzugter höher als 120°C, besonders bevorzugt höher als 150°C, ganz besonders bevorzugt höher als 175°C, noch stärker bevorzugt höher als 200°C, am bevorzugtesten höher als 250°C. Aufgrund der hohen Warmfestigkeit und der relativ geringen thermischen Ausdehnung der Keramikmaterialien lassen sich Vakuumpumpen, insbesondere Turbomolekularpumpen, bei höheren Temperaturen betreiben, als dies mit herkömmlichen metallischen Werkstoffen, wie etwa Aluminiumlegierungen, der Fall ist. Hierdurch lässt sich eine Kondensation von Gasen innerhalb der Vakuumpumpe verringern und ein Verschleiß reduzieren.

Die Rotortemperatur, insbesondere die Temperatur der Rotorschaufeln, kann zudem aufgrund der hohen Warmfestigkeit und der geringen thermischen Ausdehnung der keramischen Materialien die oben aufgeführten, bevorzugten Betriebstemperatur-Untergrenzen auch übersteigen und z.B. höher liegen als 250°C. Grundsätzlich ist dieser Bereich durch die maximale Temperaturbeständigkeit keramischer Materialien begrenzt, aber auch durch die (üblicherweise deutlich niedrigere) Temperaturbeständigkeit anderer, beispielsweise metallischer, Pumpenteile, die sich in der Nähe des Rotors befinden und durch Wärmeleitung oder Wärmestrahlung Wärme vom Rotor aufnehmen können. Die Rotortemperatur, insbesondere die Temperatur der Rotorschaufeln, im Betrieb liegt daher in einem Bereich von weniger als 1000°C, bevorzugt weniger als 750°C, bevorzugter weniger als 600°C, noch bevorzugter weniger als 500°C, besonders bevorzugt weniger als 450°C, ganz besonders bevorzugt weniger als 400°C, noch stärker bevorzugt weniger als 350°C, am bevorzugtesten weniger als 300°C. Besonders vorteilhaft ist es, wenn die Temperatur der Rotorschaufeln im Betrieb im Bereich zwischen 110°C und 300°C, insbesondere zwischen 120°C und 300°C liegt.

Sowohl kleinere als auch größere Vakuumpumpen gemäß der vorliegenden Erfindung werden bevorzugt mit höheren maximalen Drehzahlen betrieben, als dies bei einer Pumpe mit herkömmlichen metallischen Rotorbauteilen möglich wäre.

In einer sehr großen Vakuumpumpe, in der ein Rotor einen Außendurchmesser von mehr als 200 mm aufweist, wird der Rotor daher bevorzugt mit einer maximalen Drehzahl von mindestens 40.000 U/min, bevorzugter mindestens 45.000 U/min, noch bevorzugter mindestens 50.000 U/min, besonders bevorzugt mindestens 55.000 U/min, ganz besonders bevorzugt mindestens 60.000 U/min, noch stärker bevorzugt mindestens 65.000 U/min, am bevorzugtesten mindestens 70.000 U/min, betrieben.

In einer großen Vakuumpumpe, in der ein Rotor einen Außendurchmesser von über 150 bis 200 mm aufweist, wird der Rotor bevorzugt mit einer maximalen Drehzahl von mindestens 55.000 U/min, bevorzugter mindestens 60.000 U/min, noch bevorzugter mindestens 65.000 U/min, besonders bevorzugt mindestens 70.000 U/min, ganz besonders bevorzugt mindestens 75.000 U/min, noch stärker bevorzugt mindestens 80.000 U/min, am bevorzugtesten mindestens 85.000 U/min, betrieben.

In einer mittelgroßen Vakuumpumpe, in der ein Rotor einen Außendurchmesser von 80 bis 150 mm aufweist, wird der Rotor bevorzugt mit einer maximalen Drehzahl von mindestens 70.000 U/min, bevorzugter mindestens 80.000 U/min, noch bevorzugter mindestens 90.000 U/min, besonders bevorzugt mindestens 95.000 U/min, ganz besonders bevorzugt mindestens 100.000 U/min, noch stärker bevorzugt mindestens 105.000 U/min, am bevorzugtesten mindestens 110.000 U/min, betrieben.

In einer kleinen Vakuumpumpe, in der ein Rotor einen Außendurchmesser von weniger als 80 mm aufweist, wird der Rotor bevorzugt mit einer maximalen Drehzahl von mindestens 95.000 U/min, bevorzugter mindestens 100.000 U/min, noch bevorzugter mindestens 110.000 U/min, besonders bevorzugt mindestens 120.000 U/min, ganz besonders bevorzugt mindestens 130.000 U/min, noch stärker bevorzugt mindestens 140.000 U/min, am bevorzugtesten mindestens 150.000 U/min, betrieben.

Unabhängig von der Größe der Pumpe bzw. dem Durchmesser des Rotors ist im Betrieb der Vakuumpumpe eine maximale Drehzahl des Rotors bevorzugt 10%, bevorzugter 20%, noch bevorzugter 30%, besonders bevorzugt 40%, ganz besonders bevorzugt 50%, noch stärker bevorzugt 60%, am bevorzugtesten 70% höher als die entsprechende maximale Drehzahl in einer ansonsten baugleichen Vakuumpumpe, in welcher der Rotor auf herkömmliche Weise aus Aluminium gefertigt ist.

Die höhere Drehzahl verbessert sowohl das Saugvermögen als auch das Kompressionsverhältnis der Pumpe. Die damit einhergehende höhere Reibleistung und stärkere Erwärmung des Rotors hat aufgrund der höheren Warmfestigkeit und der niedrigeren thermischen Ausdehnungskoeffizienten der keramischen Materialien nicht nur keine nachteiligen Wirkungen, sondern führt sogar zu dem oben erwähnten Vorteil, dass durch die höhere Betriebstemperatur die Kondensation von Gasen im Pumpeninneren reduziert wird.

Vorteilhafte Ausführungsformen und Aspekte der Erfindung sind in den abhängigen Ansprüchen, der nachfolgenden Beschreibung sowie den Figuren und Beispielen angegeben. Es versteht sich, dass die beschriebenen vorteilhaften Ausführungsformen und Aspekte beliebig miteinander kombinierbar sind, sofern keine technischen Gründe dagegen sprechen.

Nachfolgend wird die Erfindung beispielhaft anhand vorteilhafter Ausführungsformen unter Bezugnahme auf die beigefügten Figuren beschrieben. Es zeigen, jeweils schematisch:
- Fig. 1: eine perspektivische Ansicht einer Turbomolekularpumpe,
- Fig. 2: eine Ansicht der Unterseite der Turbomolekularpumpe von Fig. 1,
- Fig. 3: einen Querschnitt der Turbomolekularpumpe längs der in Fig. 2 gezeigten Schnittlinie A-A,
- Fig. 4: eine Querschnittsansicht der Turbomolekularpumpe längs der in Fig. 2 gezeigten Schnittlinie B-B,
- Fig. 5: eine Querschnittsansicht der Turbomolekularpumpe längs der in Fig. 2 gezeigten Schnittlinie C-C,

Die in Fig. 1 gezeigte Turbomolekularpumpe 111 umfasst einen von einem Einlassflansch 113 umgebenen Pumpeneinlass 115, an welchen in an sich bekannter Weise ein nicht dargestellter Rezipient angeschlossen werden kann. Das Gas aus dem Rezipienten kann über den Pumpeneinlass 115 aus dem Rezipienten gesaugt und durch die Pumpe hindurch zu einem Pumpenauslass 117 gefördert werden, an den eine Vorvakuumpumpe, wie etwa eine Drehschieberpumpe, angeschlossen sein kann.

Der Einlassflansch 113 bildet bei der Ausrichtung der Vakuumpumpe gemäß
Fig. 1 das obere Ende des Gehäuses 119 der Vakuumpumpe 111. Das Gehäuse 119 umfasst ein Unterteil 121, an welchem seitlich ein Elektronikgehäuse 123 angeordnet ist. In dem Elektronikgehäuse 123 sind elektrische und/oder elektronische Komponenten der Vakuumpumpe 111 untergebracht, z.B. zum Betreiben eines in der Vakuumpumpe angeordneten Elektromotors 125 (vgl. auch Fig. 3). Am Elektronikgehäuse 123 sind mehrere Anschlüsse 127 für Zubehör vorgesehen. Außerdem sind eine Datenschnittstelle 129, z.B. gemäß dem RS485-Standard, und ein Stromversorgungsanschluss 131 am Elektronikgehäuse 123 angeordnet.

Es existieren auch Turbomolekularpumpen, die kein derartiges angebrachtes Elektronikgehäuse aufweisen, sondern an eine externe Antriebselektronik angeschlossen werden.

Am Gehäuse 119 der Turbomolekularpumpe 111 ist ein Fluteinlass 133, insbesondere in Form eines Flutventils, vorgesehen, über den die Vakuumpumpe 111 geflutet werden kann. Im Bereich des Unterteils 121 ist ferner noch ein Sperrgasanschluss 135, der auch als Spülgasanschluss bezeichnet wird, angeordnet, über welchen Spülgas zum Schutz des Elektromotors 125 (siehe z.B. Fig. 3) vor dem von der Pumpe geförderten Gas in den Motorraum 137, in welchem der Elektromotor 125 in der Vakuumpumpe 111 untergebracht ist, eingelassen werden kann. Im Unterteil 121 sind ferner noch zwei Kühlmittelanschlüsse 139 angeordnet, wobei einer der Kühlmittelanschlüsse als Einlass und der andere Kühlmittelanschluss als Auslass für Kühlmittel vorgesehen ist, das zu Kühlzwecken in die Vakuumpumpe geleitet werden kann. Andere existierende Turbomolekularvakuumpumpen (nicht dargestellt) werden ausschließlich mit Luftkühlung betrieben.

Die untere Seite 141 der Vakuumpumpe kann als Standfläche dienen, sodass die Vakuumpumpe 111 auf der Unterseite 141 stehend betrieben werden kann. Die Vakuumpumpe 111 kann aber auch über den Einlassflansch 113 an einem Rezipienten befestigt werden und somit gewissermaßen hängend betrieben werden. Außerdem kann die Vakuumpumpe 111 so gestaltet sein, dass sie auch in Betrieb genommen werden kann, wenn sie auf andere Weise ausgerichtet ist als in Fig. 1 gezeigt ist. Es lassen sich auch Ausführungsformen der Vakuumpumpe realisieren, bei der die Unterseite 141 nicht nach unten, sondern zur Seite gewandt oder nach oben gerichtet angeordnet werden kann. Grundsätzlich sind dabei beliebige Winkel möglich.

Andere existierende Turbomolekularvakuumpumpen (nicht dargestellt), die insbesondere größer sind als die hier dargestellte Pumpe, können nicht stehend betrieben werden.

An der Unterseite 141, die in Fig. 2 dargestellt ist, sind noch diverse Schrauben 143 angeordnet, mittels denen hier nicht weiter spezifizierte Bauteile der Vakuumpumpe aneinander befestigt sind. Beispielsweise ist ein Lagerdeckel 145 an der Unterseite 141 befestigt.

An der Unterseite 141 sind außerdem Befestigungsbohrungen 147 angeordnet, über welche die Pumpe 111 beispielsweise an einer Auflagefläche befestigt werden kann. Dies ist bei anderen existierenden Turbomolekularvakuumpumpen (nicht dargestellt), die insbesondere größer sind als die hier dargestellte Pumpe, nicht möglich.

In den Figuren 2 bis 5 ist eine Kühlmittelleitung 148 dargestellt, in welcher das über die Kühlmittelanschlüsse 139 ein- und ausgeleitete Kühlmittel zirkulieren kann.

Wie die Schnittdarstellungen der Figuren 3 bis 5 zeigen, umfasst die Vakuumpumpe mehrere Prozessgaspumpstufen zur Förderung des an dem Pumpeneinlass 115 anstehenden Prozessgases zu dem Pumpenauslass 117.

In dem Gehäuse 119 ist ein Rotor 149 angeordnet, der eine um eine Rotationsachse 151 drehbare Rotorwelle 153 aufweist. Erfindungsgemäß umfasst der Rotor wenigstens ein Rotorbauteil, welches aus einem keramischen Material gefertigt ist.

Die Turbomolekularpumpe 111 umfasst mehrere pumpwirksam miteinander in Serie geschaltete turbomolekulare Pumpstufen mit mehreren an der Rotorwelle 153 befestigten radialen Rotorscheiben 155 und zwischen den Rotorscheiben 155 angeordneten und in dem Gehäuse 119 festgelegten Statorscheiben 157. Dabei bilden eine Rotorscheibe 155 und eine benachbarte Statorscheibe 157 jeweils eine turbomolekulare Pumpstufe. Die Statorscheiben 157 sind durch Abstandsringe 159 in einem gewünschten axialen Abstand zueinander gehalten. Jede der radialen Rotorscheiben 155 kann aus einer Vielzahl an Rotorschaufeln 55 bestehen, die an der Rotorwelle 153 angebracht sind oder einstückig mit der Rotorwelle 153 ausgebildet sind.

Die Vakuumpumpe umfasst außerdem in radialer Richtung ineinander angeordnete und pumpwirksam miteinander in Serie geschaltete Holweck-Pumpstufen. Es existieren andere Turbomolekularvakuumpumpen (nicht dargestellt), die keine Holweck-Pumpstufen aufweisen.

Der Rotor der Holweck-Pumpstufen umfasst eine an der Rotorwelle 153 angeordnete Rotornabe 161 und zwei an der Rotornabe 161 befestigte und von dieser getragene zylindermantelförmige Holweck-Rotorhülsen 163, 165, die koaxial zur Rotationsachse 151 orientiert und in radialer Richtung ineinander geschachtelt sind. Ferner sind zwei zylindermantelförmige Holweck-Statorhülsen 167, 169 vorgesehen, die ebenfalls koaxial zu der Rotationsachse 151 orientiert und in radialer Richtung gesehen ineinander geschachtelt sind.

Die pumpaktiven Oberflächen der Holweck-Pumpstufen sind durch die Mantelflächen, also durch die radialen Innen- und/oder Außenflächen, der Holweck-Rotorhülsen 163, 165 und der Holweck-Statorhülsen 167, 169 gebildet. Die radiale Innenfläche der äußeren Holweck-Statorhülse 167 liegt der radialen Außenfläche der äußeren Holweck-Rotorhülse 163 unter Ausbildung eines radialen Holweck-Spalts 171 gegenüber und bildet mit dieser die der Turbomolekularpumpen nachfolgende erste Holweck-Pumpstufe. Die radiale Innenfläche der äußeren Holweck-Rotorhülse 163 steht der radialen Außenfläche der inneren Holweck-Statorhülse 169 unter Ausbildung eines radialen Holweck-Spalts 173 gegenüber und bildet mit dieser eine zweite Holweck-Pumpstufe. Die radiale Innenfläche der inneren Holweck-Statorhülse 169 liegt der radialen Außenfläche der inneren Holweck-Rotorhülse 165 unter Ausbildung eines radialen Holweck-Spalts 175 gegenüber und bildet mit dieser die dritte Holweck-Pumpstufe.

Am unteren Ende der Holweck-Rotorhülse 163 kann ein radial verlaufender Kanal vorgesehen sein, über den der radial außenliegende Holweck-Spalt 171 mit dem mittleren Holweck-Spalt 173 verbunden ist. Außerdem kann am oberen Ende der inneren Holweck-Statorhülse 169 ein radial verlaufender Kanal vorgesehen sein, über den der mittlere Holweck-Spalt 173 mit dem radial innenliegenden Holweck-Spalt 175 verbunden ist. Dadurch werden die ineinander geschachtelten Holweck-Pumpstufen in Serie miteinander geschaltet. Am unteren Ende der radial innenliegenden Holweck-Rotorhülse 165 kann ferner ein Verbindungskanal 179 zum Auslass 117 vorgesehen sein.

Die vorstehend genannten pumpaktiven Oberflächen der Holweck-Statorhülsen 167, 169 weisen jeweils mehrere spiralförmig um die Rotationsachse 151 herum in axialer Richtung verlaufende Holweck-Nuten auf, während die gegenüberliegenden Mantelflächen der Holweck-Rotorhülsen 163, 165 glatt ausgebildet sind und das Gas zum Betrieb der Vakuumpumpe 111 in den Holweck-Nuten vorantreiben.

Zur drehbaren Lagerung der Rotorwelle 153 sind ein Wälzlager 181 im Bereich des Pumpenauslasses 117 und ein Permanentmagnetlager 183 im Bereich des Pumpeneinlasses 115 vorgesehen.

Im Bereich des Wälzlagers 181 ist an der Rotorwelle 153 eine konische Spritzmutter 185 mit einem zu dem Wälzlager 181 hin zunehmenden Außendurchmesser vorgesehen. Die Spritzmutter 185 steht mit mindestens einem Abstreifer eines Betriebsmittelspeichers in gleitendem Kontakt. Bei anderen existierenden Turbomolekularvakuumpumpen (nicht dargestellt) kann anstelle einer Spritzmutter eine Spritzschraube vorgesehen sein. Da somit unterschiedliche Ausführungen möglich sind, wird in diesem Zusammenhang auch der Begriff "Spritzspitze" verwendet.

Der Betriebsmittelspeicher umfasst mehrere aufeinander gestapelte saugfähige Scheiben 187, die mit einem Betriebsmittel für das Wälzlager 181, z.B. mit einem Schmiermittel, getränkt sind.

Im Betrieb der Vakuumpumpe 111 wird das Betriebsmittel durch kapillare Wirkung von dem Betriebsmittelspeicher über den Abstreifer auf die rotierende Spritzmutter 185 übertragen und in Folge der Zentrifugalkraft entlang der Spritzmutter 185 in Richtung des größer werdenden Außendurchmessers der Spritzmutter 185 zu dem Wälzlager 181 hin gefördert, wo es z.B. eine schmierende Funktion erfüllt. Das Wälzlager 181 und der Betriebsmittelspeicher sind durch einen wannenförmigen Einsatz 189 und den Lagerdeckel 145 in der Vakuumpumpe eingefasst.

Das Permanentmagnetlager 183 umfasst eine rotorseitige Lagerhälfte 191 und eine statorseitige Lagerhälfte 193, welche jeweils einen Ringstapel aus mehreren in axialer Richtung aufeinander gestapelten permanentmagnetischen Ringen 195, 197 umfassen. Die Ringmagnete 195, 197 liegen einander unter Ausbildung eines radialen Lagerspalts 199 gegenüber, wobei die rotorseitigen Ringmagnete 195 radial außen und die statorseitigen Ringmagnete 197 radial innen angeordnet sind. Das in dem Lagerspalt 199 vorhandene magnetische Feld ruft magnetische Abstoßungskräfte zwischen den Ringmagneten 195, 197 hervor, welche eine radiale Lagerung der Rotorwelle 153 bewirken. Die rotorseitigen Ringmagnete 195 sind von einem Trägerabschnitt 201 der Rotorwelle 153 getragen, welcher die Ringmagnete 195 radial außenseitig umgibt. Die statorseitigen Ringmagnete 197 sind von einem statorseitigen Trägerabschnitt 203 getragen, welcher sich durch die Ringmagnete 197 hindurch erstreckt und an radialen Streben 205 des Gehäuses 119 aufgehängt ist. Parallel zu der Rotationsachse 151 sind die rotorseitigen Ringmagnete 195 durch ein mit dem Trägerabschnitt 201 gekoppeltes Deckelelement 207 festgelegt. Die statorseitigen Ringmagnete 197 sind parallel zu der Rotationsachse 151 in der einen Richtung durch einen mit dem Trägerabschnitt 203 verbundenen Befestigungsring 209 sowie einen mit dem Trägerabschnitt 203 verbundenen Befestigungsring 211 festgelegt. Zwischen dem Befestigungsring 211 und den Ringmagneten 197 kann außerdem eine Tellerfeder 213 vorgesehen sein.

Innerhalb des Magnetlagers ist ein Not- bzw. Fanglager 215 vorgesehen, welches im normalen Betrieb der Vakuumpumpe 111 ohne Berührung leer läuft und erst bei einer übermäßigen radialen Auslenkung des Rotors 149 relativ zu dem Stator in Eingriff gelangt, um einen radialen Anschlag für den Rotor 149 zu bilden, damit eine Kollision der rotorseitigen Strukturen mit den statorseitigen Strukturen verhindert wird. Das Fanglager 215 ist als ungeschmiertes Wälzlager ausgebildet und bildet mit dem Rotor 149 und/oder dem Stator einen radialen Spalt, welcher bewirkt, dass das Fanglager 215 im normalen Pumpbetrieb außer Eingriff ist. Die radiale Auslenkung, bei der das Fanglager 215 in Eingriff gelangt, ist groß genug bemessen, sodass das Fanglager 215 im normalen Betrieb der Vakuumpumpe nicht in Eingriff gelangt, und gleichzeitig klein genug, sodass eine Kollision der rotorseitigen Strukturen mit den statorseitigen Strukturen unter allen Umständen verhindert wird.

Die Vakuumpumpe 111 umfasst den Elektromotor 125 zum drehenden Antreiben des Rotors 149. Der Anker des Elektromotors 125 ist durch den Rotor 149 gebildet, dessen Rotorwelle 153 sich durch den Motorstator 217 hindurch erstreckt. Auf den sich durch den Motorstator 217 hindurch erstreckenden Abschnitt der Rotorwelle 153 kann radial außenseitig oder eingebettet eine Permanentmagnetanordnung angeordnet sein. Zwischen dem Motorstator 217 und dem sich durch den Motorstator 217 hindurch erstreckenden Abschnitt des Rotors 149 ist ein Zwischenraum 219 angeordnet, welcher einen radialen Motorspalt umfasst, über den sich der Motorstator 217 und die Permanentmagnetanordnung zur Übertragung des Antriebsmoments magnetisch beeinflussen können.

Der Motorstator 217 ist in dem Gehäuse innerhalb des für den Elektromotor 125 vorgesehenen Motorraums 137 festgelegt. Über den Sperrgasanschluss 135 kann ein Sperrgas, das auch als Spülgas bezeichnet wird, und bei dem es sich beispielsweise um Luft oder um Stickstoff handeln kann, in den Motorraum 137 gelangen. Über das Sperrgas kann der Elektromotor 125 vor Prozessgas, z.B. vor korrosiv wirkenden Anteilen des Prozessgases, geschützt werden. Der Motorraum 137 kann auch über den Pumpenauslass 117 evakuiert werden, d.h. im Motorraum 137 herrscht zumindest annäherungsweise der von der am Pumpenauslass 117 angeschlossenen Vorvakuumpumpe bewirkte Vakuumdruck.

Zwischen der Rotornabe 161 und einer den Motorraum 137 begrenzenden Wandung 221 kann außerdem eine sog. und an sich bekannte Labyrinthdichtung 223 vorgesehen sein, insbesondere um eine bessere Abdichtung des Motorraums 217 gegenüber den radial außerhalb liegenden Holweck-Pumpstufen zu erreichen.

### Bezugszeichenliste

- 55: Rotorschaufel
- 111: Turbomolekularpumpe
- 113: Einlassflansch
- 115: Pumpeneinlass
- 117: Pumpenauslass
- 119: Gehäuse
- 121: Unterteil
- 123: Elektronikgehäuse
- 125: Elektromotor
- 127: Zubehöranschluss
- 129: Datenschnittstelle
- 131: Stromversorgungsanschluss
- 133: Fluteinlass
- 135: Sperrgasanschluss
- 137: Motorraum
- 139: Kühlmittelanschluss
- 141: Unterseite
- 143: Schraube
- 145: Lagerdeckel
- 147: Befestigungsbohrung
- 148: Kühlmittelleitung
- 149: Rotor
- 151: Rotationsachse
- 153: Rotorwelle
- 155: Rotorscheibe
- 157: Statorscheibe
- 159: Abstandsring
- 161: Rotornabe
- 163: Holweck-Rotorhülse
- 165: Holweck-Rotorhülse
- 167: Holweck-Statorhülse
- 169: Holweck-Statorhülse
- 171: Holweck-Spalt
- 173: Holweck-Spalt
- 175: Holweck-Spalt
- 179: Verbindungskanal
- 181: Wälzlager
- 183: Permanentmagnetlager
- 185: Spritzmutter
- 187: Scheibe
- 189: Einsatz
- 191: rotorseitige Lagerhälfte
- 193: statorseitige Lagerhälfte
- 195: Ringmagnet
- 197: Ringmagnet
- 199: Lagerspalt
- 201: Trägerabschnitt
- 203: Trägerabschnitt
- 205: radiale Strebe
- 207: Deckelelement
- 209: Stützring
- 211: Befestigungsring
- 213: Tellerfeder
- 215: Not- bzw. Fanglager
- 217: Motorstator
- 219: Zwischenraum
- 221: Wandung
- 223: Labyrinthdichtung

## Patentansprüche

1. Vakuumpumpe, insbesondere Turbomolekularpumpe, mit einem Gehäuse und zumindest einer in dem Gehäuse angeordneten Pumpstufe, die einen Stator und einen im Betrieb relativ zum Stator um eine Drehachse rotie¬ren-den, mit dem Stator pumpwirksam zusammenwirkenden Rotor umfasst,
wobei der Rotor wenigstens ein Rotorbauteil umfasst, welches aus einem keramischen Material gefertigt ist.

2. Vakuumpumpe nach Anspruch 1,
wobei das keramische Material eine Nichtoxidkeramik ist, insbesondere ein Nitrid, ein Carbid, ein Borid oder eine Mischung von zweien oder mehreren derselben.

3. Vakuumpumpe nach Anspruch 1 oder 2,
wobei das keramische Material Aluminiumnitrid, Borcarbid, Bornitrid, Siliciumcarbid, Siliciumnitrid oder eine Mischung von zweien oder mehreren derselben ist, insbesondere Aluminiumnitrid, Borcarbid, Bornitrid, Siliciumcarbid oder eine Mischung von zweien oder mehreren derselben.

4. Vakuumpumpe nach einem der vorstehenden Ansprüche,
wobei das keramische Material Siliciumcarbid ist.

5. Vakuumpumpe nach einem der vorstehenden Ansprüche,
wobei das keramische Material im Temperaturbereich von -50°C bis +400°C einen thermischen Längenausdehnungskoeffizient α von 10·10⁻⁶ K⁻¹ oder weniger, bevorzugt von 7,5·10⁻⁶ K⁻¹ oder weniger, bevorzugter von 5·10⁻⁶ K⁻¹ oder weniger aufweist.

6. Vakuumpumpe nach einem der vorstehenden Ansprüche ,
wobei die Vakuumpumpe eine Turbomolekularpumpe und die Pumpstufe eine Turbopumpstufe und/oder eine Holweckstufe ist.

7. Vakuumpumpe nach einem der vorstehenden Ansprüche ,
wobei das wenigstens eine Rotorbauteil eine Rotorscheibe mit einer Vielzahl an Rotorschaufeln ist, und insbesondere alle Rotorscheiben des Rotors aus dem keramischen Material gefertigt sind.

8. Vakuumpumpe nach einem der vorstehenden Ansprüche,
wobei das wenigstens eine Rotorbauteil eine Mehrzahl an Rotorscheiben mit einer Vielzahl an Rotorschaufeln ist, und alle Rotorscheiben des Rotors aus dem keramischen Material gefertigt sind, wobei die Rotorscheiben als einzelne Rotorscheiben oder als Rotorscheibenpaket ausgeführt sind, und die Rotorwelle aus einem metallischen Material oder aus dem keramischen Material gebildet ist, wobei das metallische Material insbesondere Aluminium oder eine Aluminiumlegierung ist.

9. Vakuumpumpe nach Anspruch 8,
wobei der Rotor: einzelne Rotorscheiben an einer Rotorwelle aus dem metallischen Material umfasst; oder ein Rotorscheibenpaket an einer Rotorwelle aus dem metallischen Material umfasst; oder einzelne Rotorscheiben an einer Rotorwelle aus dem keramischen Material umfasst; oder ein Rotorscheibenpaket an einer Rotorwelle aus dem keramischen Material umfasst; oder Rotorscheiben und eine Rotorwelle umfasst, die aus einem Stück Keramik gebildet sind.

10. Vakuumpumpe nach einem der vorstehenden Ansprüche,
wobei der Stator wenigstens ein Statorbauteil umfasst und wobei, im zusammengesetzten Zustand bei Stillstand der Vakuumpumpe, ein sich in radialer Richtung erstreckender Spalt zwischen dem wenigstens einen Rotorbauteil und dem diesem in radialer Richtung nächstliegenden Statorbauteil weniger als 0,75 mm, bevorzugt weniger als 0,60 mm weit ist, wenn der Rotordurchmesser weniger als 80 mm beträgt; weniger als 0,90 mm, bevorzugt weniger als 0,70 mm weit ist, wenn der Rotordurchmesser 80 mm bis 150 mm beträgt; und weniger als 1,50 mm, bevorzugt weniger als 1,20 mm weit ist, wenn der Rotordurchmesser mehr als 150 mm beträgt.

11. Vakuumpumpe nach Anspruch 10, wobei das wenigstens eine Rotorbauteil eine Rotorscheibe einer Turbopumpstufe mit einer Vielzahl von Rotorschaufeln und das diesem in radialer Richtung nächstliegende Statorbauteil ein Distanzring der Turbopumpstufe ist.

12. Vakuumpumpe nach Anspruch 10 oder 11, wobei das wenigstens eine Rotorbauteil eine Rotorhülse einer Holweck-Stufe und das diesem in radialer Richtung nächstliegende Statorbauteil ein Holweck-Stator ist.

13. Verfahren zum Betreiben einer Vakuumpumpe mit einem Gehäuse und zumindest einer in dem Gehäuse angeordneten Pumpstufe, die einen Stator und einen im Betrieb relativ zum Stator um eine Drehachse rotie¬renden, mit dem Stator pumpwirksam zusammenwirkenden Rotor umfasst, insbesondere einer Vakuumpumpe nach einem der Ansprüche 1 bis 12, wobei die Temperatur des Rotors während des Betriebs höher als 90,0 °C, bevorzugt höher als 100 °C, bevorzugter höher als 110 °C, noch bevorzugter höher als 120 °C ist.

14. Verfahren zum Betreiben einer Vakuumpumpe nach einem der Ansprüche 1 bis 12,
wobei der Rotor: mit einer Drehzahl von mindestens 45.000 U/min, bevorzugt mindestens 50.000 U/min betrieben wird, wenn er einen Außendurchmesser von mehr als 200 mm aufweist; mit einer Drehzahl von mindestens 60.000 U/min, bevorzugt mindestens 70.000 U/min betrieben wird, wenn er einen Außendurchmesser von über 150 mm bis 200 mm aufweist; mit einer Drehzahl von mindestens 80.000 U/min, bevorzugt mindestens 90.000 U/min betrieben wird, wenn er einen Außendurchmesser von 80 mm bis 150 mm aufweist; oder mit einer Drehzahl von mindestens 100.000 U/min, bevorzugt mindestens 120.000 U/min betrieben wird, wenn er einen Außendurchmesser von unter 80 mm aufweist.

15. Verfahren nach Anspruch 14,
wobei die Temperatur des Rotors während des Betriebs höher als 90,0 °C, bevorzugt höher als 100 °C, bevorzugter höher als 110 °C, noch bevorzugter höher als 120 °C ist.
